# EUROPÄISCHE PATENTSCHRIFT

(11) **EP 0 345 371 B1**
(45) Veröffentlichungstag und Bekanntmachung des Hinweises auf die Patenterteilung: **26.02.1992**
(21) Anmeldenummer: 88109160.7
(22) Anmeldetag: 08.06.1988
(51) Int. Cl.: A63C 9/00

(54) **Ski-Sicherheitsvorderbindung**
Safety jaw for ski bindings
Fixation avant de sécurité pour le ski

(43) Veröffentlichungstag der Anmeldung: 13.12.1989
(73) Patentinhaber: Look S.A., 58004 Nevers cedex (FR)
(72) Erfinder: Bardin, Roland H., F-58640 Verennes-Vauzelles (FR)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- AT-B- 368 900
- FR-A- 2 555 457

## Beschreibung

Die Erfindung betrifft eine einen Sohlenniederhalter aufweisende Ski-Sicherheitsvorderbindung mit höhenverstellbarer Trittplattenanordnung für den vorderen Teil der Sohle eines Skistiefels nach dem Oberbegriff des Patentanspruchs 1.

Bei derartigen Sicherheitsvorderbindungen muß der Sohlenniederhalter im allgemeinen höhenverstellbar ausgebildet sein, damit die Bindung an verschiedene Sohlendicken angepaßt werden kann. Es ist aber auch schon bekannt geworden (FR-A-2 555 457), eine hinter dem Vorderbacken angeordnete Trittplatte höhenverstellbar auszubilden, um so eine Anpassung an verschiedene Sohlendicken vornehmen zu können. Bei der vorbekannten Trittplattenanordnung sind eine Basisplatte und eine über stufenartig ausgebildete Schrägflächen damit zusammenwirkende Trittplatte vorgesehen, wobei die Höhenverstellung der Trittplattenanordnung dadurch vorgenommen werden kann, daß die Trittplatte und die Basisplatte in Skilängsrichtung relativ zueinander verstellt werden. Die Trittplatte stützt sich jeweils über die Stufen auf der Basisplatte ab, welche entsprechend flach auszubilden sind.

Abgesehen davon, daß bei der vorbekannten höhenverstellbaren Trittplattenanordnung eine Längsverstellung nur stufenweise moglich ist, ist die Verstellung nur sehr umständlich vorzunehmen, so daß sich diese Anordnung nicht für eine Sicherheitsvorderbindung eignet, bei der häufig eine Anpassung an verschiedene Sohlendicken vorgenommen werden muß und bei der es auf eine möglichst feinfühlige und genaue Höheneinstellung der Trittplattenanordnung ankommt.

Die Aufgabe der vorliegenden Erfindung besteht somit darin, eine Sicherheitsvorderbindung mit höhenverstellbarer Trittplattenanordnung zu schaffen, welche bei einfachem, stabilem und verschleißfestem Aufbau leicht und feinfühlig von außen auf eine bestimmte Höhe der Trittplattenanordnung einstellbar ist, wobei die Gesamtanordnung so kompakt ausgebildet sein soll, daß sie nur möglichst wenig von der Skioberfläche nach oben vorsteht.

Zur Lösung dieser Aufgabe sind die Merkmale des kennzeichnenden Teils des Patentanspruchs 1 vorgesehen. Erfindungsgemäß werden also zu den für die Höhenverstellung verantwortlichen Schrägflächen zwischen der Basisplatte und der Trittplatte zusatzlich noch relativ zueinander verstellbare Steuerflächen an der Basisplatte und der Trittplatte vorgesehen, welche jedoch in der Richtung wirksam sind, daß bei einer Relativverstellung der Steuerflächen in Skiquerrichtung die Basisplatte und die Trittplatte in Skilängsrichtung relativ zueinander verschoben werden mit der Folge, daß die erwünschte Höhenverstellung stattfindet. Die Relativverstellung der Steuerflächen kann sehr feinfühlig und empfindlich auf unterschiedliche Weisen herbeigeführt werden, wodurch eine problemlose und genaue Höheneinstellung der Trittplattenanordnung gewährleistet ist. Da die Steuerflächen vor oder hinter den Schrägflächen angeordnet werden können, kommt man mit einer sehr geringen Höhe der Gesamt-Trittplattenanordnung oberhalb der Skioberfläche aus. Da die Schrägflächen stufenlos ausgebildet sein sollen, erfolgt erfindungsgemäß auch die Höhenverstellung der Trittplatte stufenlos. Sind überdies die Schrägflächen eben, so ist der Zusammenhang zwischen Längsverstellung und Höhenverstellung linear.

Bei der Ausführungsform nach Anspruch 2 bildet die Trittplatte bis auf die erfindungsgemäß vorzusehende Verschiebbarkeit senkrecht zur Skioberfläche einen festen Bestandteil des Skis bzw. der am Ski befestigten Grundplatte. Lediglich die bevorzugt unsichtbar unter der Trittplatte vorgesehene Basisplatte wird bei einer Relativverschiebung der Steuerflächen in Skilängsrichtung verschoben.

Eine einwandfreie und nicht zu Verklemmungen neigende Führung der Basisplatte wird durch die Merkmale des Anspruches 3 gewährleistet.

Besonders vorteilhaft ist es, wenn nach Anspruch 4 zwei Schrägflächenpaare mit Abstand in Skilängsrichtung vorgesehen werden, weil hierdurch eine besonders sichere und nicht zu Verkantungen neigende Führung der Trittplatte an der Basisplatte bei Längsverstellungen gewährleistet ist. Die Trittplatte wird also sowohl vorn als auch hinten durch Schrägflächen an der Basisplatte sicher abgestützt, so daß die vom Skistiefel auf die Trittplatte ausgeübten Vertikalkräfte von der Basisplatte sicher in den Ski weitergeleitet werden.

Eine besonders bevorzugte Anordnung der Steuerflächen ist durch Anspruch 5 gekennzeichnet. Sowohl die Schrägflächen als auch die Steuerflächen sind also vorteilhafterweise eben und stufenlos ausgebildet, so daß eine stetige und lineare Verstellung moglich ist. Die Selbsthemmung der Verstellvorrichtung muß so sein, daß auch bei dem stärksten, vom Stiefel auf die Trittplattenanordnung ausgeübten Kräften über die Schräg- und Steuerflächen keine Verstellung der Verstellvorrichtung erfolgt.

Zu einer besonders kompakten Anordnung führen die Merkmale des Anspruches 6 bei.

Die auf den Steuerschieber wirkenden Kräfte werden bei der Ausführungsform nach Anspruch 7 in besonders vorteilhafter Weise von der Trittplatte auf den Steuerschieber übertragen. Dies ist besonders wichtig, wenn eine gegen Verbiegung empfindliche Gewindestange für die Verstellung des Steuerschiebers verwendet wird.

Mit der Ausführungsform nach Anspruch 8 wird erreicht, daß die Blattfeder(n) einerseits die Trittplatte in der erforderlichen Weise mit der Grundplatte bzw. dem Ski verbindet, daß aber andererseits die Trittplatte den erforderlichen Bewegungsfreiheitsgrad senkrecht zur Skioberfläche besitzt und überdies federnd nach unten in Richtung auf die Basisplatte gedrückt wird. Dieser Federdruck wird über die Schrägflächen auf die Basisplatte übertragen, wodurch eine entsprechende Längsverschiebung der Basisplatte in dem Sinne herbeigeführt wird, daß die Steuerflächen gegeneinander gepreßt werden. Auf diese Weise liegen die Steuerflächen stets sicher aneinander an, und zwar unabhängig davon, in welcher Verstellposition sich der Steuerschieber befindet.

Die Ausführungsform nach Anspruch 9 hat den Vorteil, daß die Blattfedern problemlos ihre Kraft auf die Trittplatte nach unten ausüben können. Besonders bevorzugt ist es, wenn die Blattfedern an den mit der Trittplatte in Eingriff stehenden Ende hakenförmig etwas abgebogen sind, so daß sie die Trittplatte auch in Skilängsrichtung halten können.

Eine besonders zweckmäßige Anordnung der Schrägflächen ist durch Anspruch 10 gekennzeichnet.

Die Erfindung wird im folgenden beispielsweise anhand der Zeichnung beschrieben; in dieser zeigt:
- Fig. 1: eine teilweise geschnittene schematische Seitenansicht einer erfindungsgemäßen Sicherheitsvorderbindung mit höhenverstellbarer Trittplattenanordnung und
- Fig. 2: eine teilweise geschnittene und teilweise weggebrochene Draufsicht des Gegenstandes der Fig. 1.

Nach der Zeichnung ist eine Grundplatte 16 einer Sicherheitsvorderbindung mittels Schrauben 33 am Ski 15 befestigt. Auf der Grundplatte 16 ist ein seitenauslösbarer Vorderbacken 28 angeordnet, der mittels schematisch angedeuteter Seitenbacken 34 die Sohle 35 eines in die Bindung eingestellten Skischuhs 36 von der Seite und mittels eines Sohlennieder halters 27 von oben festhält. Unmittelbar hinter der Grundplatte 16 ist auf dem Ski 15 eine Trittplattenanordnung 37 vorgesehen, welche aus einer gleitend auf dem Ski 15 liegenden Basisplatte 11 und einer darüber angeordneten Trittplatte 12 besteht, die auf ihrer Oberseite einen Reibensatz 38 trägt, auf der die Schuhsohle 35 in geringem Abstand vom Vorderbacken 28 unmittelbar von oben aufliegt.

Auf ihrer Unterseite weist die Trittplatte 12 in einem Abstand in Skilängsrichtung voneinander zwei ebene Schrägflächen 20, 20′ auf, die einen Winkel β von 30° mit der Skilängsrichtung einschließen und auf dazu komplementären Schrägflächen 19, 19′ auf der Oberseite der Basisplatte 11 aufliegen. Die Schrägflächen 19, 19′ sind an nach oben vorstehenden Vorsprüngen 22, 23 der Basisplatte 11 ausgebildet. An ihrem hinteren Ende weist die Trittplatte 12 einen schräg verlaufenden Schlitz 39 auf, in den von unten ein hakenförmiger Vorsprung 40 gleitend eingreift. Der Schlitz 39 ist an seiner Vorderseite durch einen schräg verlaufenden Steg 41 begrenzt, der die Schrägfläche 20 trägt. Alle Schrägflächen sowie der Schlitz 39 fallen von vorne nach hinten ab.

Nach Fig. 2 befinden sich an der Unterseite der Trittplatte 12 seitlich in Längsrichtung verlaufende Führungsnuten 17, zwischen welche Führungsränder 18 der Basisplatte 11 im wesentlichen im Gleitsitz eingreifen. Hierdurch wird eine einwandfreie Längsführung der Basisplatte 11 an der Trittplatte 12 gewährleistet, ohne die relative Höhenverstellbarkeit zu beeinträchtigen.

Die vordere Endfläche des Vorsprunges 22 ist nach den Fig. 1 und 2 als vertikal stehende, unter einem Winkel schräg zur Skiquerrichtung verlaufende ebene Steuerfläche 14 ausgebildet, die mit einer dazu komplementären Steuerfläche 13 eines unterhalb der Trittplatte 12 zwischen den Vorsprüngen 22, 23 angeordneten Steuerschiebers 21 anliegt. Der Steuerschieber 21 weist eine Quergewindebohrung 30 auf, durch die hindurch sich eine dazu passende Gewindestange 31 mit Doppelgewinde erstreckt, die nach Fig. 2 mit ihren Enden drehbar in den Seitenschenkeln der Trittplatte 12 gelagert ist. Auf der in Fig. 2 oberen Seite reicht die Stirnseite der Gewindestange 31 bis nach außen und ist dort mit einem Schraubendreherschlitz 42 versehen, der die Besonderheit besitzt, daß er V-förmig nach oben offen ist, damit der Schraubendreher ausgekuppelt wird, wenn am Bahnende das Element 21 mit der Platte 12 in Kontakt kommt. Die vordere vertikale Endfläche 24 des Steuerschiebers 21 liegt an einem von der Trittplatte 12 nach unten vorstehenden, eine vertikaler Rückwand aufweisenden Vorsprung 25 an, welcher außerdem die oben erwähnte vordere Schrägfläche 20′ der Trittplatte 12 trägt. Die Endfläche 24 liegt somit an der hinteren Anschlagfläche 26 des Vorsprunges 25 an. Hierdurch wird die Gewindestange 31 weitgehend von Biegekräften entlastet.

In Einsenkungen 43 auf der Oberseite und im hinteren Bereich der Grundplatte 16 sind zwei nach Fig. 2 durch einen Steg 29′ verbundene streifenförmige Blattfedern 29 befestigt, die sich unter die Trittplatte 12 erstrecken und in Schlitze 32 des Vorsprunges 25 derart eingreifen, daß zwischen der Trittplatte 12 und den Blattfedern 29 eine formschlüssige Verbindung vorliegt. An ihren hinteren Enden 44 sind die Blattfedern 29 hakenartig etwas nach unten abgebogen, so daß sie die Trittplatte 12 auch in Skilängsrichtung festhalten können. Auch der Steg 29′ dient diesem Zweck.

Anordnung und Ausbildung der Blattfedern 29 sind derart, daß die Blattfedern 29 bei gemäß Fig. 1 montierter Grundplatte 16 eine nach unten zum Ski 15 hin gerichtete Federkraft auf die Trittplatte 12 ausüben, so daß diese mittels ihrer Schrägflächen 20, 20′ auf die Schrägflächen 19, 19′ der Basisplatte 11 gedrückt wird. Der Schlitz 39 und der darin geführte hakenförmige Vorsprung 40 verhindern dabei ein Abheben der Trittplatte 12 im hinteren Bereich.

Die Funktion der beschriebenen Sicherheitsvorderbindung ist wie folgt:

Vor der Montage werden die Grundplatte 16 und die Trittplatte 12 dadurch zusammengefügt, daß die hakenförmigen Enden 44 der Blattfedern 29 bei etwas gegeneinander nach unten verkippten Platten 12, 16 in die Schlitze 32 von vorne eingeführt werden. Wird anschließend die Grundplatte 16 durch die Schrauben 33 am Ski 15 befestigt, kommen die Platten 12, 16 in Ausrichtung miteinander und die hakenförmigen Enden 44 greifen nach unten uber den die Schrägfläche 20′ tragenden Steg 25′ des Vorsprunges 25, so daß die Trittplatte 12 in Skilängsrichtung an der Grundplatte 16 festgelegt ist und durch die Blattfedern 29 auf die darunter angeordnete Basisplatte 11 gedrückt wird, die ihrerseits in Skilängsrichtung gleitend auf der Oberfläche des Skis 15 aufliegt. über die Schrägflächen 19, 20; 19′, 20′ werden die Steuerflächen 13, 14 gegeneinander gedrückt.

Durch Verdrehen der Gewindestange 31 in der einen oder anderen Richtung wird der Steuerschieber 21 in Fig. 2 entweder nach oben (rechts) oder unten (links) verschoben. Dabei gleiten die Steuerflächen 13, 14 relativ zueinander, was wegen der Schrägstellung dieser Flächen die Folge hat, daß die Basisplatte 11 entweder nach vorn oder hinten auf dem Ski 15 verschoben wird. Bewegt sich die Steuerfläche 13 in Fig. 2 nach unten, so wird die Basisplatte 11 nach rechts verschoben, bewegt sich die Steuerfläche 13 in Fig. 2 nach oben, so verschiebt sich die Basisplatte 11 nach links, und zwar aufgrund der von den Blattfedern 29 auf die Trittplatte 12 und die Schrägflächen 19, 20 bzw. 19′, 20′ ausgeübten Federkraft, die durch die Schrägflächen in Skilängsrichtung nach hinten umgelenkt wird. Aufgrund der Verschiebung der Basisplatte 11 nach vorn oder hinten verschieben sich auch die Schrägflächen 19, 20 bzw. 19′, 20′ in Skilängsrichtung relativ zueinander, was dann eine entsprechende Höhenverstellung der Trittplatte 12 zur Folge hat, nachdem die Basisplatte 11 aufgrund der gleitenden Anlage auf der Skioberfläche in Vertikalrichtung eine feste Position einnimmt.

Durch geeignete Verdrehung der Gewindestange 31 kann also die Trittplatte 12 und damit der Gleiteinsatz 38 in eine solche Höhenlage verstellt werden, daß die Sohle 35 des in die Bindung eingestellten Skistiefels 36 gerade mit dem Sohlenniederhalter 27 in den gewünschten formschlüssigen, aber nicht klemmenden Eingriff komnmt.

Wesentlich ist, daß der Überlappungsbereich der Steuerflächen 13, 14 in Richtung senkrecht zur Skioberfläche ausreichend groß ist, damit die Steuerflächen 13, 14 bei jeder Höheneinstellung noch über einen erheblichen Teil ihrer Gesamtfläche in Eingriff miteinander stehen. Die Kraft der Blattfeder 29 ist so zu wählen, daß die Steuerflächen 13, 14 zwar in festen Eingriff miteinander gedrückt werden, doch darf der Eingriff nicht so stark sein, daß die Verstellbarkeit durch Drehen der Gewindestange 31 zu sehr erschwert wird. Am zweckmäßigsten ist die Kraft der Feder 29 gerade so stark, daß die Steuerflächen 13, 14 sicher in Eingriff kommen, jedoch übermäßige Reibungskräfte vermieden werden.

Die maximale Höhe h (Fig. 1 ) der Schrägflächen 20, 20′ oberhalb der Grundfläche 10, von der sie ausgehen, beträgt vorzugsweise 4 bis 6 und insbesondere etwa 5 mm. Dies ergibt einen Höhenverstellbereich der Trittplatte 12 von etwa 3 bis 5, insbesondere etwa 4 mm, was für alle praktischen Bedürfnisse ausreichend ist.

Das Abfallen der Schrägflächen 19, 19′ bzw. 20, 20′ vom Vorderbacken 28 aus gesehen nach hinten hat weiter den Vorteil, daß die hintere Fläche 9 der Trittplatte 12 schräg nach unten zur Skioberfläche hin abfallend ausgebildet werden kann, da sie praktisch parallel zur Schrägfläche 20 verläuft. Auf diese Weise steigt die Trittplatte 12 - von hinten gesehen - ausgehend von der Skioberfläche keilartig nach oben an, wodurch das Aufgleiten eines von hinten in die Bindung eingeschobenen Skistiefels erleichtert wird.

## Patentansprüche

1. Einen Sohlenniederhalter (27) aufweisende Ski-Sicherheitsvorderbindung mit höhenverstellbarer Trittplattenanordnung für den vorderen Teil der Sohle (35) eines Skistiefels (36), welche aus einer auf der Oberseite des Skis aufliegenden Basisplatte (11) und einer darüber angeordneten Trittplatte (12) besteht, welche mit der Basisplatte (11) über in Skilängsrichtung abfallende bzw. ansteigende Schrägflächen (19, 20; 19′, 20′) derart zusammenwirkt, daß eine Relativverschiebung der Trittplatte (12) und der Basisplatte (11) in Skilängsrichtung zu einer Höhenverstellung der Trittplatte (12) relativ zum Ski (15) bzw. der Basisplatte (11) führt, dadurch **gekennzeichnet,** daß zwischen der Basisplatte (11) und der Trittplatte (12) außer den erwähnten Schrägflächen (19, 20; 19, 20′) welche stufenlos ausgebildet und insbesondere eben sind, zur Skiquerrichtung schräg verlaufende, miteinander zusammenwirkende Steuerflächen (13, 14) vorgesehen sind, von denen die eine (13) relativ zur anderen (14) in Skiquerrichtung verstellbar ist, derart, daß die aneinanderliegenden Steuerflächen (13, 14) die Relativlage der Basisplatte (11) und der Trittplatte (12) in Skilängsrichtung bestimmen und bei einer Relativverstellung der Steuerflächen (13, 14) in Skiquerrichtung die Basisplatte (11) und die Trittplatte (12) ihre Relativlage in Skilängsrichtung ändern und dadurch die Höhenlage der Trittplatte (12) relativ zur Basisplatte (11) bzw. dem Ski (15) verändert wird.

2. Bindung nach Anspruch 1, dadurch **gekennzeichnet,** daß die Basisplatte (11) in Skilängsrichtung gleitend auf dem Ski (15) angeordnet ist und die Trittplatte (12) in Skilängsrichtung und Skiquerrichtung fest, jedoch in Richtung senkrecht zur Skioberfläche gegen Federkraft nach oben verschiebbar am Ski (15) bzw. einer fest am Ski (15) angeordneten Grundplatte (16) gelagert ist.

3. Bindung nach Anspruch 2, dadurch **gekennzeichnet,** daß die Basisplatte (11) in Skilängsrichtung gleitend an der Trittplatte (12) geführt ist, wobei diese Führung (17, 18) eine Relativverschiebung der Trittplatte (12) relativ zur Basisplatte (11) in Richtung senkrecht zur Skioberfläche zuläßt.

4. Bindung nach einem der vorhergehenden Ansprüche, dadurch **gekennzeichnet,** daß auf der Basisplatte (11) hintereinander im Abstand zwei sich in Skiquerrichtung erstreckende, ebene Schrägflächen (19, 19′) vorgesehen sind, welche im wesentlichen parallel zueinander verlaufen und im gleichen Sinne zur Skioberfläche hin abfallen, und daß mit diesen beiden Schrägflächen (19, 19′) zwei auf der Unterseite der Trittplatte (12) vorgesehene, komplementäre Schrägflächen (20, 20′) zusammenwirken, wobei der Winkel (β) der Schrägflächen (19, 19′; 20, 20′) relativ zur Skioberfläche vorzugsweise 20 bis 40°, insbesondere 25 bis 35° und besonders zweckmäßig etwa 30° beträgt.

5. Bindung nach einem der vorhergehenden Ansprüche, dadurch **gekennzeichnet,** daß an der Basisplatte (11) eine senkrecht auf der Skioberfläche stehende stufenlose und insbesondere auch ebene Steuerfläche (14) vorgesehen ist, welche zweckmäßig unter einem 10 bis 20°, insbesondere etwa 15° betragenden Winkel (α) zur Skiquerrichtung verläuft und an der die komplementär dazu ausgebildete Steuerfläche (13) eines Steuerschiebers (21) anliegt, welcher in Skiquerrichtung verstellbar an der Trittplatte (12) befestigt ist und insbesondere durch eine selbsthemmende Verstellvorrichtung (30, 31) antreibbar ist, die von der Seite zugänglich ist.

6. Bindung nach Anspruch 4 und 5, dadurch **gekennzeichnet,** daß die an der Basisplatte (11) befestigte Steuerfläche (14) sich zwischen den beiden Schrägflächen (19, 19′) befindet, und zwar vorzugsweise an dem von der Schrägfläche (19) abgewandten Ende eines Vorsprunges (22), an dem auch die Schrägfläche (19) ausgebildet ist.

7. Bindung nach Anspruch 5 oder 6, dadurch **gekennzeichnet,** daß der Steuerschieber (21) mit der von den Steuerflächen (13, 14) abgewandten Endfläche (24) an der von der weiteren Schrägfläche (20′) abgewandten, sich senkrecht zur Skioberfläche und in Skiquerrichtung erstreckenden Anschlagfläche (26) eines auf der Unterseite der Trittplatte (12) angeordneten Vorsprunges (25) mit im wesentlichen Dreiecksquerschnitt anliegt, an dem auch die weitere Schrägfläche (20′) ausgebildet ist, wobei die Verstellvorrichtung vorzugsweise so ausgebildet ist, daß im Steuerschieber (21) eine Quergewindebohrung (30) vorgesehen ist, in die eine mit ihren Enden drehbar an der Trittplatte gelagerte Gewindestange (31) eingeschraubt ist, die mit ihrem einen Ende von außen mit einem Drehwerkzeug, z.B. einem Schraubendreher, verdreht werden kann.

8. Bindung nach einem der vorhergehenden Ansprüche, dadurch **gekennzeichnet,** daß die Trittplattenanordnung (11, 12) hinter einer auf dem Ski (15) befestigten Grundplatte (16) angeordnet ist, auf der ein den Sohlenniederhalter (27) tragender, vorzugsweise seitenauslösbarer Vorderbacken (28) angebracht ist und von der sich zur Trittplatte (12) wenigstens eine im wesentlichen parallel zur Skioberfläche verlaufende Blattfeder (29) erstreckt, welche bei am Ski befestigter Grundplatte (16) eine zur Skioberfläche gerichtete Federkraft auf die Trittplatte (12) ausübt, wobei vorzugsweise zwei durch einen Quersteg (29′) verbundene parallel zueinander verlaufende streifenformige Blattfedern (29) vorgesehen sind.

9. Bindung nach Anspruch 7 oder 8, dadurch **gekennzeichnet,** daß jede Blattfeder (29) durch einen Schlitz (32) in einen unten an der Trittplatte (12) vorgesehenen Vorsprung (25) formschlüssig eingreift und diesen dadurch nach unten mit einer Federkraft beaufschlagt.

10. Bindung nach einem der vorhergehenden Ansprüche, dadurch **gekennzeichnet,** daß die Schrägfläche (19, 19′; 20, 20′) vom Vorderbacken (28) aus gesehen nach hinten abfallen.

## Claims

1. Front safety ski binding comprising a downwardly-acting sole holder (27) and having a vertically adjustable step plate arrangement for the front part of the sole (35) of a ski boot (36), with the step plate arrangement comprising a base plate (11) contacting the upper surface of the ski and a step plate (12) arranged thereabove, which step plate cooperates with the base plate (11) via inclined surfaces (19, 20; 19', 20') falling or rising in the longitudinal direction of the ski, in such a manner that a relative displacement of the step plate (12) and the base plate (11) in the longitudinal direction of the ski leads to a vertical displacement of the step plate (12) relative to the ski (15) or to the base plate (11), characterised in that, between the base plate (11) and the step plate (12), in addition to the aforementioned inclined, stepless and in particular planar, surfaces (19, 20; 19', 20'), mutually cooperating control surfaces (13, 14) are provided which extend obliquely relative to the transverse direction of the ski, one of said control surfaces (13) being adjustable in the transverse direction of the ski relative to the other one (14), in such a way that the control surfaces (13, 14) which are in mutual contact determine the relative position of the base plate (11) and the step plate (12) in the longitudinal direction of the ski, and in such a way that on a relative adjustment of the control surfaces (13, 14) in the transverse direction of the ski, the relative position of the base plate (11) and the step plate (12) in the longitudinal direction of the ski is changed, and thereby the vertical position of the step plate (12) relative to the base plate (11) or to the ski (15) is changed.

2. Binding according to claim 1, characterised in that the base plate (12) is slidably mounted in the longitudinal direction of the ski (15) and the step plate (11) is mounted, on the ski (15) or on a ground plate (16) fixedly mounted on the ski (15), such that the step plate is immovable in the longitudinal and transverse directions of the ski, but adjustable upwardly against a spring force in the direction perpendicular to the upper surface of the ski.

3. Binding according to claim 2, characterised in that the base plate (11) is slidably guided on the step plate (12) in the longitudinal direction of the ski, wherein this guidance (17, 18) allows a relative adjustment of the step plate (12) relative to the base plate (11) in the direction perpendicular to the upper surface of the ski.

4. Binding according to any one of the preceding claims, characterised in that two planar inclined surfaces (19, 19') extending in the transverse direction of the ski are provided on the base plate (11) at a distance one behind the other, which inclined surfaces run substantially parallel to one another and fall in the same direction towards the upper surface of the ski; and in that two complementary inclined surfaces (20, 20') provided on the underside of the step plate (12) cooperate with these two inclined surfaces (19, 19'), the angle (β) of the inclined surfaces (19, 19', 20, 20') relative to the upper surface of the ski being preferably between 20 and 40°, in particular 25 to 35°, and being particularly expediently about 30°.

5. Binding according to any one of the preceding claims, characterised in that a control surface (14), which is stepless and in particular also planar, is provided on the base plate (11) perpendicular to the upper surface of the ski, with this control surface extending expediently at an angle (α) of between 10 and 20°, in particular about 15° relative to the transverse direction of the ski and contacts the control surface (13) made complementary thereto of a control slide (21) which is secured on the step plate (12) so as to be adjustable in the transverse direction of the ski and which can in particular be driven via a self-blocking adjustment device (30, 31) which is accessible from the side.

6. Binding according to either claim 4 or 5, characterised in that the control surface (14) attached to the base plate (11) is located between the two inclined surfaces (19, 19'), and indeed preferably at the end, which is remote from the inclined surface (19), of a projection (22) on which is also formed the inclined surface (19).

7. Binding according to either claim 5 or 6, characterised in that the control slide (21) contacts, with the end face (24) remote from the control surfaces (13, 14), against the abutment surface (26), which is remote from the other inclined surface (20') and extends perpendicular to the upper surface of the ski and in the transverse direction of the ski, of a projection (25) of substantially triangular cross-section provided on the underside of the step plate (12), with the other inclined surface (20') being also formed on this projection, wherein the adjustment device is preferably so realised that a transverse threaded bore (30) is provided in the control slide (21), into which bore a threaded stem (31) rotatably mounted by its ends on the step plate (12) is screwed, and the threaded stem can be rotated with one of its ends by means of a rotary tool, for example a screw driver.

8. Binding according to any one of the preceding claims, characterised in that the step plate arrangement (11, 12) is mounted behind a ground plate (16) fixed on the ski (15), with a preferably laterally releasable front jaw (28), which carries the downwardly-acting sole holder (27), being mounted on the ground plate (16), and with at least one blade spring (29) extending substantially parallel to the upper surface of the ski from the front jaw to the step plate (12), wherein the blade spring (29) exerts on the step plate (12) a spring force directed towards the upper surface of the ski when the ground plate (16) is fixed on the ski, and wherein provision is preferably made for two mutually parallel strip-shaped blade springs (29) connected to each other by means of a transverse web (29').

9. Binding according to either claim 7 or 8, characterised in that each blade spring (29) engages through a slot (32) in a form-locked manner into a projection provided at the bottom on the step plate (12) and thereby urges this projection downwardly under a spring force.

10. Binding according to any one of the preceding claims, characterised in that the inclined surfaces (19, 19'; 20, 20') fall rearwardly, as seen from the front jaw (28).

## Revendications

1. Fixation avant de sécurité pour ski, laquelle comprend un organe de maintien (27) de semelle vers le bas et un agencement de plaque d'appui, réglable en hauteur, pour la partie avant de la semelle (35) d'une botte (36) de ski, ledit agencement de plaque comprenant une plaque de base (11) appliquée sur la face supérieure du ski et une plaque d'appui (12) qui est disposée au-dessus de celle-ci et coopère avec la plaque de base (11) via des surfaces inclinées (19, 20; 19', 20') montantes ou descendantes dans la direction longitudinale du ski de telle manière qu'un déplacement relatif de la plaque d'appui (12) et de la plaque de base (11) dans la direction longitudinale du ski conduit à un déplacement en hauteur de la plaque d'appui (12) par rapport au ski (15) ou à la plaque de base (11), caractérisée en ce que, outre les surfaces inclinées précitées (19, 20; 19', 20') qui sont formées sans gradins et sont en particulier planes, il est prévu entre la plaque de base (11) et la plaque d'appui (12) des surfaces de commande (13, 14) qui s'étendent en oblique par rapport à la direction transversale du ski et qui coopèrent mutuellement, l'une de ces surfaces de commande (13) étant réglable par rapport à l'autre (14) en direction transversale du ski, de telle manière que les surfaces de commande (13, 14) en contact mutuel déterminent la position relative de la plaque de base (11) et de la plaque d'appui (12) en direction longitudinale du ski, et en ce que la position relative de la plaque de base (11) et de la plaque d'appui (12) en direction longitudinale du ski est modifiée lors d'un réglage relatif des surfaces de commande (13, 14) en direction transversale du ski, et de ce fait la position en hauteur de la plaque d'appui (12) par rapport à la plaque de base (11) ou au ski (15) est modifiée.

2. Fixation selon la revendication 1, caractérisée en ce que la plaque de base (11) est agencée sur le ski (15) en coulissement dans la direction longitudinale du ski, et en ce que la plaque d'appui (12) est agencée en position fixe dans les directions longitudinale et transversale du ski, mais est toutefois montée sur le ski (15), ou sur une plaque de socle (16) montée fixe sur le ski (15), avec possibilité de se déplacer vers le haut en direction perpendiculaire à la surface du ski à l'encontre d'une force de ressort.

3. Fixation selon la revendication 2, caractérisée en ce que la plaque de base (11) est guidée sur la plaque d'appui (12) en coulissement en direction longitudinale du ski, ce guidage (17, 18) autorisant un réglage relatif de la plaque d'appui (12) par rapport à la plaque de base (11) en direction perpendiculaire à la surface du ski.

4. Fixation selon l'une quelconque des revendications précédentes, caractérisée en ce que deux surfaces planes inclinées (19, 19') s'étendant dans la direction transversale du ski sont prévues à distance l'une derrière l'autre sur la plaque de base (11), ces surfaces inclinées s'étendant sensiblement parallèlement l'une à l'autre et descendent dans la même direction vers la surface du ski, et en ce que deux surfaces inclinées complémentaires (20, 20') prévues à la face inférieure de la plaque d'appui (12) coopèrent avec ces deux surfaces inclinées (19, 19'), l'angle (β) des surfaces inclinées (19, 19', 20, 20') par rapport à la surface du ski étant de préférence compris entre 20 et 40°, en particulier 25 à 35° et plus particulièrement environ 30°.

5. Fixation selon l'une quelconque des revendications précédentes, caractérisée en ce qu'il est prévu sur la plaque de base (11) une surface de commande (14) dirigée perpendiculairement à la surface du ski, sans gradin et en particulier également plane, laquelle surface de commande (14) fait par rapport à la direction transversale du ski un angle (α) convenablement compris entre 10 et 20°, et en particulier environ 15%, et s'appuie sur la surface de commande (13), réalisée de façon complémentaire, d'un coulisseau de commande (21) qui est fixé sur la plaque d'appui (12) de manière à pouvoir être ajusté dans la direction transversale au ski et peut en particulier être entraîné par un dispositif de réglage (30, 31) autoblocant, ce dernier étant accessible depuis le côté.

6. Fixation selon l'une ou l'autre des revendications 4 et 5, caractérisée en ce que la surface de commande (14) fixée à la plaque de base (11) se trouve entre les deux surfaces inclinées (19, 19') et en fait de préférence sur l'extrémité éloignée de la surface inclinée (19) d'une saillie (22) sur laquelle la surface inclinée (19) est également formée.

7. Fixation selon l'une ou l'autre des revendications 5 et 6, caractérisée en ce que le coulisseau de commande (21) s'appuie, par la surface d'extrémité (24) éloignée des surfaces de commande (13, 14), sur la surface de butée (26), qui est éloignée de l'autre surface inclinée (20') et qui s'étend perpendiculairement à la surface du ski et dans la direction transversale du ski, d'une saillie (25) de section sensiblement triangulaire prévue à la face inférieure de la plaque d'appui (12), l'autre surface inclinée (20') étant également formée sur ladite saillie (25), et en ce que le dispositif de réglage est de préférence réalisé de telle manière qu'il est prévu dans le coulisseau de commande (21) un perçage transversal taraudé (30) dans lequel est vissée une tige filetée (31) montée tournante sur la plaque d'appui par ses extrémités, ladite tige filetée pouvant être tournée depuis l'extérieur par l'une de ses extrémités à l'aide d'un outil tournant, par exemple un tournevis.

8. Fixation selon l'une quelconque des revendications précédentes, caractérisée en ce que l'agencement de plaque d'appui (11, 12) est placé derrière une plaque de socle (16) fixée sur le ski (15), sur laquelle est montée une butée avant (28) qui porte un organe de maintien (27) de semelle vers le bas et qui est de préférence du type à libération latérale, en ce qu'au moins un ressort à lame (29), courant sensiblement parallèlement à la surface du ski, s'étend depuis ladite butée avant jusqu'à la plaque d'appui (12) et exerce sur la plaque d'appui (12) une force de ressort en direction de la surface du ski lorsque la plaque de socle (16) est fixée au ski, et en ce qu'il est de préférence prévu deux ressorts à lame en forme de bande (29) s'étendant parallèlement l'un à l'autre et reliés par un pont transversal (29').

9. Fixation selon l'une ou l'autre des revendications 7 et 8, caractérisée en ce que chaque ressort à lame (29) s'engage, à travers une fente (32), en coopération de forme dans une saillie (25) prévue au-dessous de la plaque d'appui (12) et sollicite de ce fait cette saillie vers le bas par une force de ressort.

10. Fixation selon l'une quelconque des revendications précédentes, caractérisée en ce que les surfaces inclinées (19, 19'; 20, 20'), vues depuis la butée avant (28), descendent vers le bas et vers l'arrière.
